# EUROPÄISCHE PATENTSCHRIFT

(11) **EP 1 300 313 B1**
(45) Veröffentlichungstag und Bekanntmachung des Hinweises auf die Patenterteilung: **05.12.2007**
(21) Anmeldenummer: 02450184.3
(22) Anmeldetag: 28.08.2002
(51) Int. Cl.: B61D 15/00, E01B 27/00

(54) **Speicherwagen zum transport von Schüttgut**
Wagon for transporting bulk material
Wagon pour transporter des matériaux en vrac

(30) Priorität: 03.10.2001 AT 75601 U
(43) Veröffentlichungstag der Anmeldung: 09.04.2003
(73) Patentinhaber: Franz Plasser Bahnbaumaschinen-Industriegesellschaft m.b.H., 1010 Wien (AT)
(72) Erfinder: Theurer, Josef, 1010 Wien (AT); Wörgötter, Herbert, 4210 Gallneukirchen (AT)

(56) Entgegenhaltungen:
- US-A- 5 341 746
- US-A1- 2001 015 153

## Beschreibung

Die Erfindung betrifft einen Speicherwagen zum Transport von Schüttgut, mit einem auf Schienenfahrwerken verfahrbaren, mit einem Container verbundenen Wagenrahmen, einem in Wagenlängsrichtung bewegbaren, eine Bodenfläche des Containers bildenden Bodenförderband und mit einem über ein vorderes Ende des Wagenrahmens vorkragenden Übergabeförderband zur Weitergabe von Schüttgut auf einen angrenzenden weiteren Speicherwagen .

Ein derartiger Speicherwagen ist durch US 5 221 172 bekannt. Diese sind in vorteilhafter Weise selbstbe- und entladbar, so daß je nach gewünschter Speicherkapazität beliebig viele Speicherwagen zu einem Zugverband zusammenkuppelbar sind. Dabei kommt jeweils ein Abwurfende des Übergabeförderbandes über dem hinteren Ende des Bodenförderbandes zu liegen, wodurch eine durchgehende Förderstraße gebildet wird.

Die Aufgabe der vorliegenden Erfindung liegt nun in der Schaffung eines Wagens der gattungsgemäßen Art mit einer vergrößerten Speicherkapazität.

Erfindungsgemäß wird diese Aufgabe mit einem Speicherwagen der eingangs genannten Art dadurch gelöst, daß der Wagenrahmen aus einem - bezüglich der Transportrichtung - vorderen und durch ein Rahmengelenk gelenkig verbundenen hinteren Rahmenteil zusammengesetzt ist und dem vorderen Rahmenteil ein vorderes und dem hinteren Rahmenteil ein hinteres, jeweils einen eigenen Rotationsantrieb aufweisendes Bodenförderband zugeordnet ist, wobei ein vorderes Ende des hinteren Bodenförderbandes oberhalb des Rahmengelenkes sowie oberhalb eines hinteren Endes des vorderen Bodenförderbandes angeordnet ist.

Eine derartige Ausbildung mit zwei Bodenförderbändern hat den Vorteil, daß bei einer enormen Erhöhung der Speicherkapazität die Belastung des Bodenförderbandes und des zugeordneten Antriebes reduzierbar ist, ohne daß dadurch die Vorteile eines wahlweisen Speicherns bzw. Durchförderns beeinträchtigt sind.

Mit den Merkmalen gemäß Anspruch 2 ist eine bessere Lastverteilung auf die Fahrwerke erzielbar.

Weitere Vorteile und Ausbildungen der Erfindung ergeben sich aus den Unteransprüchen und der Zeichnung.

Im folgenden wird die Erfindung anhand von in der Zeichnung dargestellten Ausführungsbeispielen näher beschrieben.

Es zeigen:
Fig. 1 einen Speicherwagen in Seitenansicht, und
Fig. 2 eine vergrößerte Detailansicht eines vorderen Teiles des Speicherwagens in einer geringfügigen Abänderung.

Ein in Fig. 1 und 2 dargestellter Speicherwagen 1 besteht im wesentlichen aus einem durch Schienenfahrwerke 2 auf einem Gleis 3 verfahrbaren Wagenrahmen 4 und zwei mit diesem verbundenen Containern 5 zur Aufnahme und Speicherung von Schüttgut 6. Der Wagenrahmen 4 setzt sich aus einem - bezüglich einer durch einen Pfeil 7 aufgezeigten Transportrichtung - vorderen Rahmenteil 8 sowie einem durch ein Rahmengelenk 9 gelenkig mit diesem verbundenen hinteren Rahmenteil 10 zusammen.

Der vordere Rahmenteil 8 ist mit einem vorderen Container 5 verbunden, dessen Bodenfläche als vorderes Bodenförderband 11 ausgebildet ist. Außerdem ist einem Abwurfende 12 des vorderen Bodenförderbandes 11 ein über ein vorderes Ende 13 des Wagenrahmens 4 vorkragendes, geneigt verlaufendes Übergabeförderband 14 zugeordnet. Der hintere Rahmenteil 10 ist mit einem hinteren Container 5 verbunden, dessen Bodenfläche als hinteres Bodenförderband 15 ausgebildet ist.

Ein vorderes Ende 16 des hinteren Bodenförderbandes 15 ist oberhalb des Rahmengelenkes 9 sowie oberhalb eines hinteren Endes 17 des vorderen Bodenförderbandes 11 positioniert. Beiden in Wagenlängsrichtung verlaufenden Bodenförderbändern 11, 15 sowie dem Übergabeförderband 14 ist jeweils ein unabhängig beaufschlagbarer Rotationsantrieb 18 zugeordnet.
Das vordere Ende 13 des vorderen Rahmenteiles 8 ist mit einem Fahrwerksträger 19 verbunden, dem zwei dreiachsige Schienenfahrwerke 2 zugeordnet sind. Zwischen einem hinteren Ende des Fahrwerksträgers 19 und dem vorderen Rahmenteil 8 ist eine Abstützeinrichtung 20 zur Lastübertragung auf das Schienenfahrwerk 2 angeordnet. Der Fahrwerksträger 19 ist weiters durch einen Drehzapfen 21 mit dem vorderen Rahmenteil 8 verbunden. Der Drehzapfen 21 ist um eine normal zur Wagenlängsrichtung verlaufende Achse 22 verschwenkbar gelagert, und weist ein Dämpfungselement 23 zur Dämpfung einer Schwenkbewegung des Drehzapfens 21 auf.

Bei dem in Fig. 2 ersichtlichen Speicherwagen 1 ist der Fahrwerksträger 19 gelenkig mit einem in Wagenlängsrichtung verlaufenden Stützträger 24 verbunden, der selbst gelenkig am Rahmengelenk 9 befestigt ist.

## Patentansprüche

1. Speicherwagen (1) zum Transport von Schüttgut (6), mit einem auf Schienenfahrwerken (2) verfahrbaren, mit einem Container (5) verbundenen Wagenrahmen (4), einem in Wagenlängsrichtung bewegbaren, eine Bodenfläche des Containers (5) bildenden Bodenförderband und mit einem über ein vorderes Ende (13) des Wagenrahmens (4) vorkragenden Übergabeförderband (14) zur Weitergabe von Schüttgut (6) auf einen angrenzenden weiteren Speicherwagen (1), **dadurch gekennzeichnet, daß** der Wagenrahmen (4) aus einem - bezüglich der Transportrichtung - vorderen und durch ein Rahmengelenk (9) gelenkig verbundenen hinteren Rahmenteil (8, 10) zusammengesetzt ist und dem vorderen Rahmenteil (8) ein vorderes und dem hinteren Rahmenteil (10) ein hinteres, jeweils einen eigenen Rotationsantrieb (18) aufweisendes Bodenförderband (11, 15) zugeordnet ist, wobei ein vorderes Ende (16) des hinteren Bodenförderbandes (15) oberhalb des Rahmengelenkes (9) sowie oberhalb eines hinteren Endes (17) des vorderen Bodenförderbandes (11) angeordnet ist.

2. Speicherwagen (1) nach Anspruch 1 , **dadurch gekennzeichnet, daß** das vordere Ende (13) des vorderen Rahmenteiles (8) mit einem Fahrwerksträger (19) verbunden ist, dem zwei hintereinander angeordnete, mehrachsige Schienenfahrwerke (2) zugeordnet sind, wobei zwischen dem hinteren Ende des Fahrwerksträgers (19) und dem vorderen Rahmenteil (8) eine Abstützeinrichtung (20) zur Lastübertragung auf das Schienenfahrwerk (2) angeordnet ist.

3. Speicherwagen (1) nach Anspruch 1 oder 2, **dadurch gekennzeichnet, daß** ein den Fahrwerksträger (19) mit dem vorderen Rahmenteil (8) verbindender Drehzapfen (21) um eine normal zur Wagenlängsrichtung verlaufende Achse (22) verschwenkbar gelagert ist und ein Dämpfungselement (23) zur Dämpfung einer Schwenkbewegung des Drehzapfens (21) aufweist.

4. Speicherwagen (1) nach Anspruch 1, 2 oder 3, **dadurch gekennzeichnet, daß** der Fahrwerksträger (19) gelenkig mit einem in Wagenlängsrichtung verlaufenden Stützträger (24) verbunden ist, der gelenkig am Rahmengelenk (9) befestigt ist.

5. Speicherwagen (1) nach Anspruch 1, 2 oder 3 , **dadurch gekennzeichnet, daß** die Rotationsantriebe (18) des vorderen und hinteren Bodenförderbandes (11, 15) zur voneinander unabhängigen Beaufschlagung ausgebildet sind.

## Claims

1. A storage wagon (1) for transporting bulk material (6), comprising a wagon frame (4) which is mobile on on-track undercarriages (2) and connected to a container (5), a bottom conveyor belt movable in the longitudinal direction of the wagon and forming a bottom surface of the container (5), and a transfer conveyor belt (14), projecting over a front end (13) of the wagon frame (4), for passing along bulk material (6) to an adjoining further storage wagon (1), **characterized in that** the wagon frame (4) is composed of a front frame part (8) - with regard to the transport direction - and a rear frame part (10) articulatedly connected by a frame joint (9), and that a front bottom conveyor belt (11) is associated with the front frame part (8) and a rear bottom conveyor belt (15) is associated with the rear frame part (10), each bottom conveyor belt (11, 15) having a separate rotation drive (18), wherein a front end (16) of the rear bottom conveyor belt (15) is arranged above the frame joint (9) as well as above a rear end (17) of the front bottom conveyor belt (11).

2. A storage wagon (1) according to claim 1, **characterized in that** the front end (13) of the front frame part (8) is connected to an undercarriage beam (19) with which are associated two multi-axle on-track undercarriages (2) arranged one following the other, wherein a support device (20) for load transference to the on-track undercarriage (2) is arranged between the rear end of the undercarriage beam (19) and the front frame part (8).

3. A storage wagon (1) according to claim 1 or 2, **characterized in that** a bogie pivot (21) connecting the undercarriage beam (19) to the front frame part (8) is mounted for swivelling about an axis (22) extending perpendicularly to the longitudinal direction of the wagon and comprises a damping element (23) for damping a swivelling motion of the bogie pivot (21).

4. A storage wagon (1) according to claim 1, 2 or 3, **characterized in that** the undercarriage beam (19) is articulatedly connected to a support beam (24), extending in the longitudinal direction of the wagon, which is articulatedly connected to the frame joint (9).

5. A storage wagon (1) according to claim 1, 2 or 3, **characterized in that** the rotation drives (18) of the front and rear bottom conveyor belt (11, 15) are designed for actuation independently of one another.

## Revendications

1. Wagon de stockage (1) pour le transport de matériaux en vrac (6), comportant un châssis de wagon (4) relié à un conteneur (5) et capable d'être déplacé sur des boggies (2), une bande transporteuse de fond formant une surface de fond du conteneur (5), capable de se mouvoir dans le sens longitudinal du wagon, et une bande transporteuse de transfert (14) en saillie au-dessus d'une extrémité avant (13) du châssis de wagon (4), destinée à transférer des matériaux en vrac (6) sur un autre wagon de stockage (1) voisin, **caractérisé en ce que** le châssis de wagon (4) est composé, dans le sens de transport, d'une partie avant de châssis (8) et d'une partie arrière de châssis (10) reliées de façon articulée par une articulation de châssis (9) et **en ce qu'**une bande transporteuse de fond avant (11) et une bande transporteuse de fond arrière (15) présentant chacune un entraînement de rotation (18) propre est associée chaque fois à respectivement la partie avant de châssis (8) et la partie arrière de châssis (10), une extrémité avant (16) de la bande transporteuse de fond arrière (15) étant disposée au-dessus de l'articulation de châssis (9) ainsi qu'au-dessus d'une extrémité arrière (17) de la bande transporteuse de fond avant (11).

2. Wagon de stockage (1) selon la revendication 1, **caractérisé en ce que** l'extrémité avant (13) de la partie avant de châssis (8) est reliée à un support de boggie (19), auquel sont associés deux boggies (2). à plusieurs essieux disposés l'un derrière l'autre, un dispositif d'appui (20) destiné à communiquer la charge au boggie (2) étant disposé entre l'extrémité arrière du support de boggie (19) et la partie avant de châssis (8).

3. Wagon de stockage (1) selon la revendication 1 ou 2, **caractérisé en ce qu'**un tourillon (21) reliant le support de boggie (19) à la partie avant de châssis (8) est logé de façon à pouvoir pivoter autour d'un arbre (22) qui s'étend perpendiculairement au sens longitudinal du wagon et présente un élément d'amortissement (23) destiné à amortir un mouvement de pivotement du tourillon (21).

4. Wagon de stockage (1) selon la revendication 1, 2 ou 3, **caractérisé en ce que** le support de boggie (19) est relié de façon articulée à un support d'appui (24) qui s'étend dans le sens longitudinal du wagon, lequel support d'appui (24) est fixé de façon articulée à l'articulation de châssis (9).

5. Wagon de stockage (1) selon la revendication 1, 2 ou 3, **caractérisé en ce que** les entraînements de rotation (18) de la bande transporteuse de fond avant (11) et de la bande transporteuse de fond arrière (15) sont conformés pour fonctionner indépendamment l'un de l'autre.
